# EUROPÄISCHE PATENTSCHRIFT

(11) **EP 1 368 160 B1**
(45) Veröffentlichungstag und Bekanntmachung des Hinweises auf die Patenterteilung: **20.10.2004**
(21) Anmeldenummer: 02712942.8
(22) Anmeldetag: 11.03.2002
(51) Int. Cl.: B25D 11/00

(54) **LUFTFEDERSCHLAGWERK MIT BEWEGUNGSFREQUENZGESTEUERTEM LEERLAUFZUSTAND**
PNEUMATIC PERCUSSIVE TOOL WITH A MOVEMENT FREQUENCY CONTROLLED IDLING POSITION
OUTIL DE PERCUSSION A AMORTISSEMENT PNEUMATIQUE A FONCTIONNEMENT AU RALENTI COMMANDE PAR FREQUENCE DE MOUVEMENTS

(30) Priorität: 12.03.2001 DE 10111717
(43) Veröffentlichungstag der Anmeldung: 10.12.2003
(73) Patentinhaber: Wacker Construction Equipment AG, 80809 München (DE)
(72) Erfinder: BERGER, Rudolf, 82031 Grünwald (DE); LYSEK, Mirko, 80993 München (DE); SCHMID, Wolfgang, 80995 München (DE)
(74) Vertreter: Hoffmann, Jörg Peter, Dr. Ing.
(86) Internationale Anmeldenummer: PCT/EP2002/002657
(87) Internationale Veröffentlichungsnummer: WO 2002/072315

(56) Entgegenhaltungen:
- EP-A- 0 775 556
- EP-A- 0 876 880
- WO-A-88/06508
- DE-A- 2 641 070
- GB-A- 1 113 297
- US-A- 4 222 443
- US-A- 6 043 623

## Beschreibung

Die Erfindung betrifft ein Luftfederschlagwerk für einen Schlag- und/oder Bohrhammer gemäß dem Oberbegriff von Patentanspruch 1.

Ein derartiges Luftfederschlagwerk ist aus der DE-A-2641070 bekannt.

Seit langem sind Luftfederschlagwerke in unterschiedlichen Ausführungsformen bekannt, bei denen ein Antriebskolben von einer Kurbelwelle hin- und herbewegt wird. Vor dem Antriebskolben befindet sich ein ebenfalls hin- und herbewegbarer Schlagkolben, so dass zwischen dem Antriebskolben und dem Schlagkolben ein Hohlraum ausgebildet ist, der zur Aufnahme einer Luftfeder dient. Diese als Luftpolster fungierende Luftfeder überträgt die Bewegung des angetriebenen Antriebskolben auf den Schlagkolben, der somit der Bewegung des Antriebskolbens mit zeitlicher Verzögerung folgt. Der Schlagkolben schließlich schlägt auf einen Schaft eines Werkzeugs oder einen zwischengeschalteten Döpper und gibt seine Schlagenergie an das Werkzeug ab.

Derartige Luftfederschlagwerke haben sich in der Praxis sowohl bei Hämmern mit elektromotorischem Antrieb als auch bei brennkraftbetriebenen Hämmern bewährt.

Insbesondere die brennkraftbetriebenen Hämmer besitzen zwischen einer Motorwelle und der Kurbelwelle des Luftfederschlagwerks eine Fliehkraftkupplung, die dazu dient, den Schlagwerksantrieb dann abzukoppeln, wenn der Verbrennungsmotor mit Leerlaufdrehzahl dreht. Dadurch soll zum einen ein einwandfreier Leerlauf des Motors sichergestellt und zum anderen ein leichteres Starten des Motors ermöglicht werden. Eine derartige Fliehkraftkupplung ist technisch aufwändig, benötigt Bauraum und führt schließlich zu einem relativ teuren, schweren und verschleißbehafteten Hammer.

Der Erfindung liegt die Aufgabe zugrunde, ein Luftfederschlagwerk anzugeben, bei dem die Vorteile der Drehmomentübertragung und -unterbrechung durch die Fliehkraftkupplung beibehalten werden können, ohne die beschriebenen Nachteile in Kauf zu nehmen.

Erfindungsgemäß wird die Aufgabe durch ein Luftfederschlagwerk gemäß Patentanspruch 1 gelöst. Vorteilhafte Weiterentwicklungen der Erfindung sind in den abhängigen Ansprüchen definiert.

Bei dem erfindungsgemäßen Luftfederschlagwerk ist ein Leerlaufluftkanal vorgesehen, über den der im Schlagbetrieb eine Luftfeder aufnehmende Hohlraum zwischen Antriebs- und Schlagkolben mit einem Ausgleichsraum verbunden ist. Der Ausgleichsraum kann z. B. der Kurbelraum sein, in dem sich die Kurbelwelle zum Antrieb des Antriebskolben dreht. Alternativ dazu kann es sich bei dem Ausgleichsraum auch um die Umgebung des Luftfederschlagwerks handeln, wobei sichergestellt sein sollte, dass Schmutz, Staub, Feuchtigkeit o. ä. nicht über den Ausgleichsraum und den Leerlaufluftkanal in den Hohlraum eindringen können.

Weiterhin ist erfindungsgemäß in dem Leerlaufluftkanal ein Ventil angeordnet, dessen Offen- und Schließstellung von der Bewegungsfrequenz des Antriebskolbens abhängt. Dadurch wird erfindungsgemäß erreicht, dass die Abschaltung des Luftfederschlagwerks, also der Übergang vom Schlagbetrieb in den Leerlaufbetrieb nicht in der bekannten Weise mechanisch über eine Fliehkraftkupplung erfolgt, sondern über eine bewegungsfrequenzgesteuerte Unterbrechung der Saugwirkung des Schlagwerks.

Bei einer vorteilhaften Ausführungsform der Erfindung ist das Ventil bei Unterschreiten einer vorbestimmten Bewegungsfrequenz des Antriebskolbens öffenbar, so dass über den Leerlaufluftkanal eine kommunizierende Verbindung zwischen dem Hohlraum und dem Ausgleichsraum besteht. In dem sich dadurch einstellenden Leerlaufbetrieb kann sich in dem Hohlraum auch bei einer weiterhin oszillierenden Bewegung des Antriebskolbens keine Luftfeder mehr aufbauen, was dazu führt, dass der im Schlagbetrieb von der Luftfeder angetriebene Schlagkolben nunmehr weder nach vorne getrieben noch nach hinten gesaugt wird. Eine zuverlässige Unterbrechung des Schlagbetriebs ist somit gewährleistet.

Die Bewegungsfrequenz des Antriebskolbens stellt einen Parameter dar, der soweit es die Erfindung betrifft - mit einer Reihe von weiteren Parametern äquivalent ist. Dazu gehören insbesondere die Drehzahl einer den Antriebskolben antreibenden Kurbelwelle bzw. Taumelwelle sowie die Drehzahl des einen Antriebsmechanismus beaufschlagenden Antriebsmotors. Die Drehzahl des Antriebsmotors wiederum lässt sich z. B. durch die Zündfrequenz, also die Zündtakte bestimmen, wenn der Antriebsmotor ein Verbrennungsmotor ist. Bei einem Elektromotor lässt sich die Drehzahl aufgrund der Stromaufnahme ermitteln. Da der Antriebsmotor stets mit dem Antriebskolben über den Antriebsmechanismus verbunden ist, lässt sich aus dem Bewegungsverhalten eines dieser Elemente auch das Bewegungsverhalten der anderen Elemente ermitteln. Durch die meist formschlüssige Energieübertragung vom Antriebsmotor zum Antriebskolben besteht ein linearer Zusammenhang zwischen den einzelnen Bewegungsparametern.

Entsprechendes gilt auch für andere Antriebskonzepte. Wenn der Antriebskolben z. B. über einen Linearmotor angetrieben wird, bieten sich dem Fachmann weitere Möglichkeiten, aufgrund verschiedener Betriebsparameter die Bewegungsfrequenz des Antriebskolbens zu ermitteln.

Dementsprechend ist eine Sensoreinrichtung zum Erfassen der Bewegungsfrequenz des Antriebskolbens derart auszubilden, dass sie auch einen Bewegungsparameter erfassen kann, der nicht direkt dem Antriebskolben zuordenbar ist. Danach ist die Sensoreinrichtung z. B. in der Lage, die Bewegungsfrequenz des Antriebskolbens durch Erfassen der Drehzahl der den Antriebskolben antreibenden Kurbelwelle zu bestimmen.

Das Ventil ist somit bei einer bevorzugten Ausführungsform in Abhängigkeit von einem Signal eines die Drehzahl der Kurbelwelle erfassenden Drehzahlsensors öffen- und schließbar.

Als Drehzahlsensor ist dabei im weiteren Sinne auch ein an der Kurbelwelle angeordnetes, bewegliches Fliehkraftgewicht anzusehen, über das das Ventil ansteuerbar ist, wobei das Ventil in Abhängigkeit von einer Stellung des Fliehkraftgewichts öffen- und schließbar ist.

Bei einer anderen Ausführungsform der Erfindung dient der Drehzahlsensor zur elektrischen oder elektronischen Erfassung der Kurbelwellendrehzahl. Sein Signal ist in geeigneter Weise an das Ventil, z. B. ein elektromagnetisches Ventil zu liefern.

Bei einer besonders vorteilhaften Ausführungsform der Erfindung ist eine zusätzliche Leerlaufeinrichtung vorgesehen, mit der unabhängig von der Bewegungsfrequenz des Antriebskolbens bzw. der Drehzahl der Kurbelwelle der Hohlraum mit dem Ausgleichsraum in kommunizierende Verbindung bringbar ist, wenn der Schlagkolben durch Herausgleiten eines von ihm beaufschlagten Werkzeugs aus einem Gehäuse des Schlag- und/oder Bohrhammers in eine als Leerlaufstellung dienende vordere Axialstellung gelangt. Dadurch ist es möglich, dass das Luftfederschlagwerk unabhängig von dem oben beschriebenen bewegungsfrequenz- bzw. drehzahlabhängigen Leerlaufbetrieb in einen Leerlaufzustand gelangt. Bei diesem Luftfederschlagwerk bestehen daher zwei Möglichkeiten, einen Leerlauf zu erreichen: Zum einen wird der Leerlauf automatisch eingestellt, wenn die Bewegungsfrequenz des Antriebskolbens bzw. die Drehzahl der Kurbelwelle unter den vorbestimmten Wert fällt. Zum anderen gelangt das Luftfederschlagwerk auch unabhängig davon in den Leerlaufzustand, wenn der Bearbeiter das Werkzeug vom zu bearbeitenden Stein abhebt und das Werkzeug dementsprechend etwas aus dem Gehäuse des Hammers herausgleiten kann.

Das erfindungsgemäße Luftfederschlagwerk kann bei verschiedenen Bauartprinzipien realisiert werden, so z. B. bei dem sogenannten Hohlschlägerschlagwerk, bei dem sich der Antriebskolben in einem hohlen Bereich des Schlagkolbens bewegt, bei einem Hohlkolbenschlagwerk, bei dem der Antriebskolben einen hohlen Bereich aufweist, in dem der Schlagkolben axial bewegbar aufgenommen ist oder bei einem Rohrschlagwerk, bei dem der Schlagkolben und der Antriebskolben im Wesentlichen den gleichen Durchmesser aufweisen und gemeinsam in einem Schlagwerksrohr geführt sind.

Diese und weitere Vorteile und Merkmale der Erfindung werden nachfolgend anhand eines Beispiels unter Zuhilfenahme der begleitenden Figuren näher erläutert. Es zeigen:
- **Fig. 1**: einen schematischen Schnitt eines als "Hohlschlägerschlagwerk" ausgeführten erfindungsgemäßen Luftfederschlagwerks im Schlagbetrieb;
- **Fig. 2**: das Luftfederschlagwerk von Fig. 1 im Leerlaufbetrieb;
- **Fig. 3**: ein als "Hohlkolbenschlagwerk" ausgeführtes erfindungsgemäßes Luftfederschlagwerk;
- **Fig. 4**: ein als "Rohrschlagwerk" ausgeführtes erfindungsgemäßes Luftfederschlagwerk; und
- **Fig. 5**: ein als "Hohlkolbenschlagwerk" ausgeführtes erfindungsgemäßes Luftfederschlagwerk mit elektronisch angesteuertem Ventil.

Fig. 1 zeigt einen Schnitt durch ein erfindungsgemäßes Luftfederschlagwerk im Schlagbetrieb.

Eine Kurbelwelle 1 treibt über ein Pleuel 2 einen Antriebskolben 3 axial hin und her. Der Antriebskolben 3 ist in einem Schlagkolben 4 geführt, der wiederum in einem rohrförmigen Schlagwerksgehäuse 5 axial hin- und herbeweglich ist.

Ein derartiges Luftfederschlagwerk wird auch als Hohlschlägerschlagwerk bezeichnet und ist an sich bekannt.

Im Schlagbetrieb bewegt sich der Antriebskolben 3 im Schlagkolben 4 hin und her, wodurch in einem zwischen dem Antriebskolben 3 und dem Schlagkolben 4 ausgebildeten Hohlraum 6 eine Luftfeder aufgebaut wird. Bei Vorwärtsbewegung des Antriebskolbens 3 (in Fig. 1 nach links) wird die Luft im Hohlraum 6 komprimiert. Die Energie der als Luftfeder komprimierten Luft wird an den Schlagkolben 4 abgegeben und treibt ihn ebenfalls nach vorne auf einen schematisch dargestellten Schaft 7 eines Meißelwerkzeugs. Anstelle des Schafts 7 kann auch ein nicht dargestellter, aber an sich bekannter Döpper durch den Schlagkolben 4 beaufschlagt werden.

Nach erfolgtem Schlag hat der Antriebskolben 3 durch die Drehbewegung der Kurbelwelle 1 bereits seinen Rückweg nach hinten angetreten und saugt den vom Schaft 7 zurückprallenden Schlagkolben 4 weiter nach hinten, bis der Antriebskolben 3 schließlich wieder in die Vorwärtsbewegung übergeht und durch Aufbau eines Drucks in der Luftfeder der Schlagzyklus von neuem beginnt.

Der Hohlraum 6 ist über eine Leerlauföffnung 8, eine auf der Innenseite des Schlagwerksgehäuses 5 ausgebildete Ringnut 9 und einen Kanal 10 mit einem als Ausgleichsraum dienenden Kurbelraum 11 verbunden. Der Kurbelraum 11 umschreibt im Wesentlichen den Raum, in dem die Kurbelwelle 1 mit dem Pleuel 2 und dem Antriebskolben 3 bewegbar ist.

Die Leerlauföffnung 8, die Ringnut 9 und der Kanal 10 bilden zusammen einen Leerlaufluftkanal.

Am kurbelraumseitigen Ende des Kanals 10 ist ein Ventil 12 angeordnet, das einstückig mit einem Fliehgewicht 13 gekoppelt ist. Das Ventil 12 ist zusammen mit dem Fliehgewicht 13 gegen die Wirkung einer an einem Anschlag 14 abgestützten Feder 15 bezüglich der Kurbelwelle 1 radial in einer Führung 16 beweglich.

Fig. 1 zeigt den Schlagbetrieb des Luftfederschlagwerks, in dem die Kurbelwelle 1 mit der Betriebsdrehzahl eines nicht dargestellten Verbrennungsmotors bzw. - falls zwischen dem Verbrennungsmotor und der Kurbelwelle 1 ein Getriebe angeordnet ist - mit einer der Betriebsdrehzahl entsprechenden Drehzahl angetrieben wird. Aufgrund der auf das Fliehgewicht 13 und gegebenenfalls auch auf das Ventil 12 wirkenden Fliehkraft wird das Ventil 12 zusammen mit dem Fliehgewicht 13 gegen die Wirkung der Feder 15 in der Führung 16 radial nach außen in der in Fig. 1 gezeigten Stellung gehalten. Der Kanal 10 ist durch das Ventil 12 geschlossen.

Fig. 2 zeigt das gleiche Luftfederschlagwerk wie Fig. 1, jedoch im Leerlaufbetrieb.

Der Leerlaufbetrieb ist ein Zustand, in dem sich der nicht dargestellte Verbrennungsmotor nicht mit Betriebsdrehzahl, sondern mit einer niedrigeren Drehzahl, insbesondere der Leerlaufdrehzahl dreht.

Aufgrund der reduzierten Drehzahl der Kurbelwelle 1 ist die Feder 15 nun stark genug, das Fliehgewicht 13 mit dem Ventil 12 radial nach innen in die Führung 16 zu drücken. Das Ventil 12 gelangt dadurch in eine Offenstellung, in der eine Öffnung 17 mit dem Kanal 10 fluchtet und diesen öffnet.

Dadurch entsteht eine kommunizierende Verbindung zwischen dem Hohlraum 6 über die Leerlauföffnung 8, die Ringnut 9 und den Kanal 10 mit dem Kurbelraum 11. Als Folge davon kann sich in dem Hohlraum 6 kein Luftdruck und dementsprechend auch keine Luftfeder mehr aufbauen. Obwohl sich der Antriebskolben 3 im Schlagkolben 4 nach wie vor hin- und herbewegt, verharrt der Schlagkolben 4 in seiner Leerlaufstellung, da aufgrund fehlender Luftdruckänderungen keine pneumatischen Kräfte mehr auf ihn wirken. Das Luftfederschlagwerk befindet sich somit zuverlässig im Leerlaufbetrieb.

Erst bei Erhöhen der Motordrehzahl und damit der Drehzahl der Kurbelwelle 1 wird die Wirkung der Feder 15 überwunden, so dass das Fliehgewicht 13 mit dem Ventil 12 radial nach außen gleitet und die Öffnung 17 verschließt. Dadurch wird der Hohlraum 6 vom Kurbelraum 11 getrennt, und es kann sich wieder eine Luftfeder im Hohlraum 6 aufbauen.

Das Fliehgewicht 13 dient streng genommen ebenfalls als Drehzahlsensor, da es durch Verlagern seiner Radialstellung eine Drehzahländerung detektiert. Die Verlagerung der Radialstellung wiederum ist als Signal zu werten, in Abhängigkeit von welchem das einstückig mit dem Fliehgewicht 13 verbundene Ventil 12 geöffnet oder geschlossen wird.

Die Drehzahl der Kurbelwelle 1 stellt bei der vorstehend beschriebenen Ausführungsform das Kriterium dar, nach dem die Bewegungsfrequenz des Antriebskolbens 3 bestimmt wird. Anstelle der Kurbelwellendrehzahl könnte jedoch auch die Drehzahl des nicht dargestellten Antriebsmotors durch das Fliehgewicht 13 erfasst werden.

Anstelle der Kurbelwelle 1 ist es möglich, den Antriebskolben 3 durch andere Antriebsmechanismen, wie z. B. eine Taumelscheibe in oszillierende Hin- und Herbewegung zu bringen.

Ergänzend wird noch erwähnt, dass durch die Leerlauföffnung 8, einen Durchbruch 18 und einen Kanal 19 eine zusätzliche Leerlaufeinrichtung gebildet wird. Über die Leerlauföffnung 8, den Durchbruch 18 und einen Kanal 19 lässt sich unabhängig von der oben beschriebenen Verbindung über die Ringnut 9 und den Kanal 10 eine weitere kommunizierende Verbindung zwischen dem Hohlraum 6 und dem Kurbelraum 11 herstellen. Die Funktionsweise der zusätzlichen Leerlaufeinrichtung wird später anhand von Fig. 3 erläutert.

Die Fig. 3 und 4 zeigen andere Bauprinzipien für erfindungsgemäße Luftfederschlagwerke, wobei die Funktionsweise von Ventil 12 und Fliehgewicht 13 in Abhängigkeit von der Kurbelwellendrehzahl mit dem Luftfederschlagwerk gemäß Fig. 1 und 2 vergleichbar ist. Es sollen daher lediglich die wesentlichen Unterschiede erläutert werden.

Fig. 3 zeigt in schematischem Schnitt ein auch als Hohlkolbenschlagwerk bezeichnetes erfindungsgemäßes Luftfederschlagwerk, bei dem durch das Pleuel 2 ein hohl ausgebildeter Antriebskolben 20 hin- und herbewegt wird.

Im Inneren der Höhlung des Antriebskolbens 20 ist ein massiver Schlagkolben 21 ebenfalls axial hin- und herbewegbar.

In der zylindrischen Seitenwand des Antriebskolbens 20 sind mehrere Leerlauföffnungen 22 vorgesehen, über die ein zwischen dem Antriebskolben 20 und dem Schlagkolben 21 ausgebildeter Hohlraum 23 mit einem Durchbruch 24 und dem Kanal 10 verbindbar ist.

Der Kanal 10 führt zu dem als Ausgleichsraum dienenden Kurbelraum 11, wobei das Ventil 12 mit dem Fliehgewicht 13 in der bereits oben beschriebenen Weise dazwischengeschaltet ist.

Die Leerlauföffnungen 22 sind axial zueinander angeordnet, so dass zwischen dem Hohlraum 23 und dem Durchbruch 24 eine ständige Verbindung in jeder Axialstellung des Antriebskolbens 20 sichergestellt ist.

Zusätzlich ist ein Durchbruch 25 vorgesehen, der zu einem weiteren Kanal 26 führt, der ebenfalls in kommunizierender Verbindung mit dem Kurbelraum 11 steht. Der Durchbruch 25 ist von weiteren im Antriebskolben 20 vorgesehenen Leerlauföffnungen 27 überfahrbar.

Auf diese Weise wird eine zusätzliche Leerlaufeinrichtung realisiert, mit der unabhängig von der oben beschriebenen, von der Kurbelwellendrehzahl abhängigen Leerlaufeinrichtung der Hohlraum 23 mit dem Kurbelraum 11 in kommunizierende Verbindung bringbar ist, wenn der Schlagkolben 21 in seine vorderste, in Fig. 3 nicht gezeigte Axialstellung gelangt. Diese auch als Leerlaufstellung bezeichnete Axialstellung ist dann möglich, wenn der Bediener den Meißel vom zu bearbeitenden Gestein abhebt, so dass der Schaft 7 etwas aus dem Gehäuse des Hammers herausgleitet. Dann überfährt eine hintere Kante 28 des Schlagkolbens 21 den Durchbruch 25 und gibt eine Verbindung zwischen dem Hohlraum 23 und dem Durchbruch 25 frei. In diesem Fall wird der Hohlraum 23 mit dem Kurbelraum 11 in kommunizierende Verbindung gebracht, so dass sich im Hohlraum 23 keine Luftfeder aufbauen kann. Diese Leerlaufeinrichtung ermöglicht unabhängig von dem bewegungsfrequenzabhängigen Leerlaufbetrieb bzw. von der Drehzahl der Kurbelwelle 1 die Erreichung eines Leerlaufzustands und dient somit der Ergänzung.

Fig. 4 zeigt eine auch als Rohrschlagwerk bezeichnete Variante des erfindungsgemäßen Luftfederschlagwerks.

Ein von der Kurbelwelle 1 und dem Pleuel 2 angetriebener Antriebskolben 30 ist in einem auch als Schlagwerksrohr 31 bezeichneten Gehäuseteil axial hin- und herbewegbar.

Im gleichen Schlagwerksrohr 31 ist ein massiver Schlagkolben 32 mit im Wesentlichen gleichem Durchmesser des Antriebskolbens 30 ebenfalls axial beweglich angeordnet.

Zwischen dem Antriebskolben 30 und dem Schlagkolben 32 ist ein Hohlraum 33 ausgebildet, der zur Aufnahme einer Luftfeder zum Antrieb des Schlagkolbens 32 dient. Über einen Durchbruch 34 und den Kanal 10 ist der Hohlraum 33 mit dem Kurbelraum 11 in kommunizierende Verbindung bringbar, wobei am Ende des Kanals 10 das Ventil 12 mit dem Fliehgewicht 13 in der bereits beschriebenen Weise angeordnet ist.

Auch hier lässt sich somit die kommunizierende Verbindung zwischen dem Hohlraum 33 und dem Kurbelraum 11 in Abhängigkeit von der Drehzahl der Kurbelwelle 1 steuern.

Weiterhin ist als zusätzliche Leerlaufeinrichtung ein Durchbruch 35 vorgesehen, der zu einem weiteren Kanal 36 und damit zum Kurbelraum 11 führt.

Wie bereits in Zusammenhang mit Fig. 3 beschrieben, dient diese zusätzliche Leerlaufeinrichtung dazu, dass das Schlagwerk auch dann in einen Leerlaufzustand gelangen kann, wenn der Schlagkolben 32 nach Abheben des Meißels vom zu bearbeitenden Gestein und entsprechendem Herausgleiten des Schafts 7 aus dem Gehäuse in seine vorderste, in Fig. 4 nicht dargestellte Stellung gelangt. In dem Fall gleitet eine hintere Kante 37 des Schlagkolbens 32 über den Durchbruch 35 und gibt eine Verbindung zwischen dem Hohlraum 33 und dem Kanal 36 frei.

Die zusätzliche Leerlaufeinrichtung hat zur Folge, dass das Schlagwerk auch unabhängig von der Motor- bzw. Kurbelwellendrehzahl in den Leerlaufzustand gelangen kann.

Nach erneutem Aufsetzen des Werkzeugs auf das zu bearbeitende Gestein und dementsprechendem Verschieben des Schafts 7 in das Innere des Gehäuses wird der Schlagkolben 32 in die in Fig. 4 gezeigte Stellung geschoben, wodurch die Verbindung zwischen Hohlraum 33 und Kanal 36 bzw. Kurbelraum 11 geschlossen wird. Soweit sich die Kurbelwelle 1 auf Betriebsdrehzahl befindet und dementsprechend die Öffnung 17 am Ventil 12 geschlossen ist, kann der Schlagbetrieb wieder aufgenommen werden.

Fig. 5 zeigt ein Luftfederschlagwerk, das nach dem gleichen Prinzip wie das Luftfederschlagwerk von Fig. 3 arbeitet. Auf eine erneute Beschreibung der mechanischen Wirkzusammenhänge wird daher verzichtet.

Anstelle des Ventils 12 und des Fliehgewichts 13 ist hierbei jedoch ein Drehzahlsensor 40 in der Nähe der Kurbelwelle 1 angeordnet. Der Drehzahlsensor 40 dient zum Erfassen der Drehzahl der Kurbelwelle 1. Er kann nach verschiedenen, an sich bekannten Prinzipien arbeiten, wie z. B. magnetisch, optisch, induktiv etc.

Der Drehzahlsensor 40 liefert ein Signal an eine nicht dargestellte Steuerung, die ein in einem den Hohlraum 23 mit dem Kurbelraum 11 verbindenden Kanal 42 angeordnetes elektromagnetisches Ventil 41 in Abhängigkeit des ermittelten Drehzahlwerts ansteuert. Soweit die Drehzahl der Kurbelwelle 1 über einem vorbestimmten Wert liegt, ist das Ventil 41 geschlossen und unterbricht eine Verbindung zwischen dem Hohlraum 23 und dem Kurbelraum 11. Bei dem Ventil 41 handelt es sich z. B. um ein 2/2-Wegeventil mit einem zwischen zwei Stellungen elektromagnetisch verschwenkbaren Ventilköper.

Wenn jedoch die Drehzahl der Kurbelwelle 1 unter dem vorbestimmten Wert liegt, öffnet die Steuerung das Ventil 41, so dass eine kommunizierende Verbindung zwischen dem Hohlraum 23 über den Kanal 42 zum Kurbelraum 11 besteht.

Die in Fig. 5 gezeigte elektronische Lösung weist gegenüber der in Zusammenhang mit den Fig. 1 bis 4 vorgestellten mechanischen Lösung den Vorteil auf, dass die "Toträume", d. h. der zwischen den Hohlräumen 6, 23 und 33 und dem Ventil 12, 41 vorhandene Raum, aufgrund des geringeren Abstands kleiner sind. Dadurch ist ein besseres Rücksaugen im Schlagbetrieb möglich.

Bei allen vorgestellten Ausführungsformen der Erfindung wurde beschrieben, dass der Hohlraum zwischen Antriebs- und Schlagkolben mit dem als Ausgleichsraum dienenden Kurbelraum in Verbindung zu bringen ist. Alternativ dazu können als Ausgleichsraum auch andere Hohlräume in einem Schlag- und/oder Bohrhammer dienen, die eine gewisse Staubfreiheit und damit Sauberkeit garantieren. Grundsätzlich wäre es auch möglich, den Hohlraum mit der Umgebung des Schlag- und/oder Bohrhammers in Verbindung zu bringen. In diesem Fall müsste allerdings durch einen Luftfilter Vorsorge getroffen werden, dass kein Schmutz über den Ausgleichsraum und den Leerlaufkanal in den Hohlraum eindringen kann.

Außer den bereits beschriebenen mechanisch und elektromagnetisch wirkenden Ventilen 12, 41 können auch andere, an sich bekannte Ventilarten, wie z. B. Piezoventile eingesetzt werden.

In obiger Beschreibung wird angenommen, dass die Drehzahl der Kurbelwelle 1 identisch ist mit der Drehzahl des Verbrennungsmotors. Selbstverständlich sind auch Varianten möglich, bei denen zwischen dem Motor und der Kurbelwelle 1 ein Getriebe zur Drehzahlwandlung geschaltet ist. Zweckmäßigerweise wird dabei der als Grenzwert für das Öffnen und Schließen des Ventil dienende vorbestimmte Drehzahlwert der Kurbelwelle 1 entsprechend an die Leerlaufdrehzahl des Verbrennungsmotors angepasst.

Anstelle der Ermittlung der Kurbelwellendrehzahl durch die Sensoreinrichtung ist es auch möglich, direkt die Bewegungsfrequenz des Antriebskolbens, z. B. über einen Näherungssensor oder auch die Bewegung des Pleuels 2 zu erfassen. Weiterhin bestehen zahlreiche Möglichkeiten, die Bewegungsfrequenz des Antriebskolbens anhand der Drehzahl des Antriebsmotors, seiner Zündfrequenz oder - wenn es sich um einen Elektromotor handelt - der elektrischen Antriebsfrequenz oder seiner Stromaufnahme zu ermitteln.

## Patentansprüche

1. Luftfederschlagwerk für einen Schlag- und/oder Bohrhammer, mit
- einem durch einen Antriebsmechanismus (1) hin- und herbewegbaren Antriebskolben (3; 20; 30);
- einem koaxial zu dem Antriebskolben (3; 20; 30) angeordneten und hin- und herbewegbaren Schlagkolben (4; 21; 32);
- einem zwischen dem Antriebskolben (3; 20; 30) und dem Schlagkolben (4; 21; 32) ausgebildeten Hohlraum (6; 23; 33) zur Aufnahme einer Luftfeder in einem Schlagbetrieb des Luftfederschlagwerks; und mit einem Leerlaufluftkanal (8, 9, 10; 22, 24; 34), über den der Hohlraum (6; 23; 33) mit einem Ausgleichsraum (11) verbunden ist
**gekennzeichnet durch**
- ein in dem Leerlaufluftkanal (8, 9, 10; 22, 24; 34; 42) angeordnetes Ventil (12; 41), dessen Offen- und Schließstellung von einer Bewegungsfrequenz des Antriebskolbens (3; 20; 30) abhängt.

2. Luftfederschlagwerk nach Anspruch 1, **dadurch gekennzeichnet, dass** das Ventil (12; 41) bei Unterschreiten einer vorbestimmten Bewegungsfrequenz des Antriebskolbens (3; 20; 30) öffenbar ist, so dass über den Leerlaufluftkanal (8, 9, 10; 24; 34) eine kommunizierende Verbindung zwischen dem Hohlraum (6; 23; 33) und dem Ausgleichsraum (11) besteht und sich das Luftfederschlagwerk in einem Leerlaufbetrieb befindet.

3. Luftfederschlagwerk nach Anspruch 1 oder 2, **dadurch gekennzeichnet, dass** die Bewegungsfrequenz des Antriebskolbens (3; 20; 30) durch eine Sensoreinrichtung (13; 40) erfassbar ist.

4. Luftfederschlagwerk nach Anspruch 3, **dadurch gekennzeichnet, dass** die Bewegungsfrequenz des Antriebskolbens (3; 20; 30) durch die Sensoreinrichtung (13; 40) an Hand von der Bewegungsfrequenz des Antriebskolbens äquivalenten Parametern erfassbar ist, nämlich
- einer Drehzahl einer zu dem Antriebsmechanismus gehörenden und den Antriebskolben (3; 20; 30) antreibenden Taumel- oder Kurbelwelle (1);
- einer Drehzahl eines den Antriebsmechanismus beaufschlagenden Antriebsmotors;
- einer Zündfrequenz eines als Antriebsmotor dienenden Verbrennungsmotors; oder
- einer Stromaufnahme eines als Antriebsmotor dienenden Elektromotors.

5. Luftfederschlagwerk nach Anspruch 3 oder 4, **dadurch gekennzeichnet, dass** das Ventil (12, 41) in Abhängigkeit von einem Signal eines die Drehzahl der Kurbelwelle erfassenden, zu der Sensoreinrichtung gehörenden Drehzahlsensors (13; 40) öffen- und schließbar ist.

6. Luftfederschlagwerk nach einem der Ansprüche 1 bis 5, **dadurch gekennzeichnet, dass** das Ventil (12) über ein an der Kurbelwelle (1) angeordnetes, bewegliches Fliehgewicht (13) ansteuerbar ist.

7. Luftfederschlagwerk nach Anspruch 6, **dadurch gekennzeichnet, dass** das Ventil (12) in Abhängigkeit von einer Stellung des Fliehgewichts (13) öffen- und schließbar ist.

8. Luftfederschlagwerk nach einem Ansprüche 1 bis 7, **dadurch gekennzeichnet, dass** der Ausgleichsraum ein der Kurbelwelle (1) zugeordneter Kurbelraum (11) oder die Umgebung des Luftfederschlagwerks ist.

9. Luftfederschlagwerk nach einem der Ansprüche 1 bis 8, **dadurch gekennzeichnet, dass** eine zusätzliche Leerlaufeinrichtung (18, 19, 25, 26; 35, 36) vorgesehen ist, mit der unabhängig von der Bewegungsfrequenz des Antriebskolbens (3; 20; 30) der Hohlraum (6, 23; 33) mit dem Ausgleichsraum (11) oder einem anderen Ausgleichsraum in kommunizierende Verbindung bringbar ist, wenn der Schlagkolben (4; 21; 32) durch Herausgleiten eines von ihm beaufschlagten Werkzeugs aus einem Gehäuse des Schlag- und/oder Bohrhammers in eine als Leerlaufstellung dienende, vordere Axialstellung gelangt ist, so dass sich unabhängig von dem bewegungsfrequenzabhängigen Leerlaufbetrieb ein Leerlaufzustand einstellt.

10. Luftfederschlagwerk nach Anspruch 9, **dadurch gekennzeichnet, dass** die zusätzliche Leerlaufeinrichtung wenigstens eine eine Seitenwand des Antriebskolbens (3; 20; 30) oder des Schlagkolbens (4; 21; 32) durchdringende Leerlauföffnung (25; 35) aufweist.

11. Luftfederschlagwerk nach einem der Ansprüche 1 bis 10, **dadurch gekennzeichnet, dass** der Schlagkolben (4) wenigstens einen hohlen Bereich aufweist, in dem der Antriebskolben (3) axial bewegbar aufgenommen ist.

12. Luftfederschlagwerk nach einem der Ansprüche 1 bis 10, **dadurch gekennzeichnet, dass** der Antriebskolben (20) wenigstens einen hohlen Bereich aufweist, in dem der Schlagkolben (21) axial bewegbar aufgenommen ist.

13. Luftfederschlagwerk nach einem der Ansprüche 1 bis 10, **dadurch gekennzeichnet, dass** ein Schlagwerksrohr (31) vorgesehen ist, in dem der Schlagkolben (32) und der Antriebskolben (30) axial bewegbar geführt sind.

14. Luftfederschlagwerk nach einem der Ansprüche 1 bis 13, **dadurch gekennzeichnet, dass** die den Antriebskolben (3; 20; 30) antreibende Kurbelwelle (1) von einem Verbrennungsmotor antreibbar ist.

15. Luftfederschlagwerk nach Anspruch 14, **dadurch gekennzeichnet, dass** die vorbestimmte Bewegungsfrequenz des Antriebskolbens (3; 20; 30) im wesentlichen einer Leerlaufdrehzahl des Verbrennungsmotors entspricht.

## Claims

1. Pneumatic spring percussive mechanism for an impact hammer and/or a hammer drill, having
- a driving piston (3; 20; 30) which can be moved in a reciprocating manner by a driving mechanism (1);
- a percussion piston (4; 21; 32) which can be moved in a reciprocating manner and is disposed coaxially to the driving piston (3; 20; 30);
- a hollow chamber (6; 23; 33) which is formed between the driving piston (3; 20; 30) and the percussion piston (4; 21; 32) and is intended to receive a pneumatic spring in a striking operation of the pneumatic spring percussive mechanism, and having an idling air duct (8, 9, 10; 22, 24; 34) by means of which the hollow chamber (6; 23; 33) is connected to a compensating chamber (11),
**characterised by**
- a valve (12; 41) disposed in the idling air duct (8, 9, 10; 22, 24; 34; 42), the open and closed position of which valve is dependent upon the frequency of movement of the driving piston (3; 20; 30).

2. Pneumatic spring percussive mechanism as claimed in claim 1, **characterised in that** the valve (12; 41) can be opened if the frequency of movement of the driving piston (3; 20; 30) falls below a predetermined frequency so that a communication connection between the hollow chamber (6; 23; 33) and the compensating chamber (11) is produced via the idling air duct (8, 9, 10; 24; 34) and the pneumatic spring percussive mechanism is in an idling operation.

3. Pneumatic spring percussive mechanism as claimed in claim 1 or 2, **characterised in that** the frequency of movement of the driving piston (3; 20; 30) can be detected by a sensor device (13; 40).

4. Pneumatic spring percussive mechanism as claimed in claim 3, **characterised in that** the frequency of movement of the driving piston (3; 20; 30) can be sensed by the sensor device (13; 40) using parameters equivalent to the frequency of movement of the driving piston, namely
- a rotational speed of a wobble shaft or crank shaft (1) appertaining to the driving mechanism and driving the driving piston (3; 20; 30);
- a rotational speed of a driving motor acting upon the driving mechanism;
- an ignition frequency of an internal combustion engine serving as a driving motor; or
- current consumption of an electric motor serving as a driving motor.

5. Pneumatic spring percussive mechanism as claimed in claim 3 or 4, **characterised in that** the valve (12, 41) can be opened and closed in dependence upon a signal of a rotational speed sensor (13; 40) appertaining to the sensor device and sensing the rotational speed of the crank shaft.

6. Pneumatic spring percussive mechanism as claimed in any one of claims 1 to 5, **characterised in that** the valve (12) can be controlled by means of a moveable centrifugal weight (13) disposed on the crank shaft (1).

7. Pneumatic spring percussive mechanism as claimed in claim 6, **characterised in that** the valve (12) can be opened and closed in dependence upon a position of the centrifugal weight (13).

8. Pneumatic spring percussive mechanism as claimed in any one of claims 1 to 7, **characterised in that** the compensating chamber is a crank chamber (11) allocated to the crank shaft (1) or is the area around the pneumatic spring percussive mechanism.

9. Pneumatic spring percussive mechanism as claimed in any one of claims 1 to 8, **characterised in that** an additional idling device (18, 19; 25, 26; 35, 36) is provided with which, independently of the frequency of movement of the driving piston (3; 20; 30), the hollow chamber (6, 23; 33) can be brought into a communicating connection with the compensating chamber (11) or with another compensating chamber when the percussion piston (4; 21; 32), by means of a tool, which it acts upon, sliding out of a housing of the impact hammer and/or drill hammer, has come into a forward axial position, which serves as an idling position, so that an idling condition is set independently of the idling operation which is dependent upon the frequency of movement.

10. Pneumatic spring percussive mechanism as claimed in claim 9, **characterised in that** the additional idling device has at least one idling orifice (25; 35) passing through a side wall of the driving piston (3; 20; 30) or of the striking piston (4; 21; 32).

11. Pneumatic spring percussive mechanism as claimed in any one of claims 1 to 10, **characterised in that** the percussion piston (4) has at least one hollow region in which the driving piston (3) is received in an axially moveable manner.

12. Pneumatic spring percussive mechanism as claimed in any one of claims 1 to 10, **characterised in that** the driving piston (20) has at least one hollow region in which the percussion piston (21) is received in an axially moveable manner.

13. Pneumatic spring percussive mechanism as claimed in any one of claims 1 to 10, **characterised in that** a percussive mechanism pipe (31) is provided in which the percussion piston (32) and the driving piston (30) are guided in an axially moveable manner.

14. Pneumatic spring percussive mechanism as claimed in any one of claims 1 to 13, **characterised in that** the crank shaft (1) driving the driving piston (3; 20; 30) can be driven by an internal combustion engine.

15. Pneumatic spring percussive mechanism as claimed in claim 14, **characterised in that** the predetermined frequency of movement of the driving piston (3; 20; 30) substantially corresponds to an idling rotational speed of the internal combustion engine.

## Revendications

1. Mécanisme de percussion pneumatique pour un marteau percuteur et/ou perforateur, comportant
- un piston d'entraînement (3 ; 20 ; 30) déplaçable en sens alternés au moyen d'un mécanisme d'entraînement (1) ;
- un piston de percussion (4 ; 21 ; 32) disposé coaxialement au piston d'entraînement (3 ; 20 ; 30) et déplaçable en sens alternés ;
- une cavité (6 ; 23 ; 33) réalisée entre le piston d'entraînement (3 ; 20 ; 30) et le piston de percussion (4 ; 21 ; 32), destinée à recevoir un ressort pneumatique en mode de fonctionnement par percussion du mécanisme de percussion pneumatique ; et comportant un canal à air de marche à vide (8, 9, 10 ; 22, 24 ; 34) par lequel la cavité (6 ; 23 ; 33) est reliée à une chambre de compensation (11), **caractérisée par**
- une soupape (12 ; 41), disposée dans le canal à air de marche à vide (8, 9, 10 ; 22, 24 ; 34 ; 42) dont la position d'ouverture et la position de fermeture dépendent d'une fréquence de déplacement du piston d'entraînement (3 ; 20 ; 30).

2. Mécanisme de percussion pneumatique selon la revendication 1, **caractérisé en ce que** la soupape (12 ; 41) peut s'ouvrir lorsque est sous-dépassée une fréquence de déplacement prédéterminée du piston d'entraînement (3 ; 20 ; 30), de sorte qu'il est réalisé, à travers le canal à air de marche à vide (8, 9, 10 ; 24 ; 34), une liaison de communication entre la cavité (6 ; 23 ; 33) et la chambre de compensation (1), et que le mécanisme de percussion pneumatique se trouve en mode de marche à vide.

3. Mécanisme de percussion pneumatique selon la revendication 1 ou 2, **caractérisé en ce que** la fréquence de déplacement du piston d'entraînement (3 ; 20 ; 30) peut être détectée par un dispositif de détection (13 ; 40).

4. Mécanisme de percussion pneumatique selon la revendication 3, **caractérisé en ce que** la fréquence de déplacement du piston d'entraînement (3 ; 20 ; 30) peut être détectée par le dispositif de détection (13 ; 40), à l'aide de paramètres équivalant à la fréquence de déplacement du piston d'entraînement, à savoir :
- une vitesse de rotation d'un arbre oscillant ou d'un vilebrequin (1) faisant partie du mécanisme d'entraînement et entraînant le piston d'entraînement (3 ; 20 ; 30 );
- une vitesse de rotation d'un moteur d'entraînement agissant sur le mécanisme d'entraînement ;
- une fréquence d'allumage d'un moteur à combustion interne servant de moteur d'entraînement ; ou
- la consommation de courant d'un moteur électrique servant de moteur d'entraînement.

5. Mécanisme de percussion pneumatique selon la revendication 3 ou 4, **caractérisé en ce que** la soupape (12, 41) peut s'ouvrir et se fermer en fonction d'un signal d'un capteur de vitesse de rotation (13 ; 40) détectant la vitesse de rotation du vilebrequin et faisant partie du dispositif de détection.

6. Mécanisme de percussion pneumatique selon l'une des revendications 1 à 5, **caractérisé en ce que** la soupape (12) peut être commandée par l'intermédiaire d'une masselotte (13) déplaçable, disposée sur le vilebrequin (1).

7. Mécanisme de percussion pneumatique selon la revendication 6, **caractérisé en ce que** la soupape (12) peut s'ouvrir et se fermer en fonction d'une position de la masselotte (13).

8. Mécanisme de percussion pneumatique selon l'une des revendications 1 à 7, **caractérisé en ce que** le volume de compensation est une enceinte de vilebrequin (11) associée au vilebrequin (1), ou le milieu ambiant au mécanisme de percussion pneumatique.

9. Mécanisme de percussion pneumatique selon l'une des revendications 1 à 8, **caractérisé en ce qu'**il est prévu un dispositif de marche à vide (18, 19, 25, 26 ; 35, 36) supplémentaire au moyen duquel la cavité (6, 23 ; 33) peut être amenée en liaison de communication avec le volume de compensation (11) ou un autre volume de compensation, indépendamment de la fréquence de déplacement du piston d'entraînement (3 ; 20 ; 30), lorsque le piston de percussion (4 ; 21 ; 32) parvient dans une position axiale avant servant de position de marche à vide par glissement d'un outil, sollicité par celui-ci, vers l'extérieur d'un boîtier du marteau percuteur et/ou perforateur, de sorte qu'il s'établit un état de marche à vide indépendamment du mode de marche à vide dépendant de la fréquence de déplacement.

10. Mécanisme de percussion pneumatique selon la revendication 9, **caractérisé en ce que** le dispositif de marche à vide supplémentaire comporte au moins une ouverture de marche à vide (25 ; 35) traversant une paroi latérale du piston d'entraînement (3 ; 20 ; 30) ou du piston de percussion (4 ; 21 ; 32).

11. Mécanisme de percussion pneumatique selon l'une des revendications 1 à 10, **caractérisé en ce que** le piston de percussion (4) présente au moins une zone creuse dans laquelle le piston d'entraînement (3) est reçu déplaçable axialement.

12. Mécanisme de percussion pneumatique selon l'une des revendications 1 à 10, **caractérisé en ce que** le piston d'entraînement (20) présente au moins une zone creuse dans laquelle le piston de percussion (21) est reçu déplaçable axialement.

13. Mécanisme de percussion pneumatique selon l'une des revendications 1 à 10, **caractérisé en ce qu'**il est prévu un tube de mécanisme de percussion (31) dans lequel le piston de percussion (32) et le piston d'entraînement (30) sont guidés déplaçables axialement.

14. Mécanisme de percussion pneumatique selon l'une des revendications 1 à 13, **caractérisé en ce que** le vilebrequin (1), entraînant le piston d'entraînement (3 ; 20 ; 30), peut être entraîné par un moteur à combustion interne.

15. Mécanisme de percussion pneumatique selon la revendication 14, **caractérisé en ce que** la fréquence de déplacement prédéterminée du piston d'entraînement (3 ; 20 ; 30) correspond sensiblement à une vitesse de rotation de marche à vide du moteur à combustion interne.
